# FASCICULE DE BREVET EUROPEEN

(11) **EP 2 483 172 B1**
(45) Date de publication et mention de la délivrance du brevet: **05.11.2014**
(21) Numéro de dépôt: 10759665.2
(22) Date de dépôt: 30.09.2010
(51) Int. Cl.: B65D 85/67, B65D 21/02

(54) **ENSEMBLE DE DISTRIBUTION**
SPENDERANORDNUNG
DISPENSING ASSEMBLY

(30) Priorité: 01.10.2009 FR 0956826
(43) Date de publication de la demande: 08.08.2012
(73) Titulaire: HLC Modelage Ebroicien, 27170 Grosley sur Risle (FR); Innovations Technologiques Medicales, 27410 Jonquerets de Livet (FR)
(72) Inventeur: HOUBERT, Christian, F-27170 Grosley sur Risle (FR); CARDIN, Didier, F-27170 Grosley sur Risle (FR); MORLAT, Christophe, F-27410 Les Jonquerets de Livet (FR)
(74) Mandataire: Maillet, Alain
(86) Numéro de dépôt international: PCT/EP2010/064517
(87) Numéro de publication internationale: WO 2011/039291

(56) Documents cités:
- EP-A1- 0 447 737
- GB-A- 2 093 436
- JP-A- 2004 010 075
- US-A- 3 726 396
- US-A1- 2005 279 744

## Description

La présente invention concerne un distributeur du type distributeur d'étiquettes autocollantes ainsi qu'un ensemble de distribution comportant une pluralité de tels distributeurs.

On connaît un distributeur du type distributeur d'étiquettes autocollantes qui comporte un boîtier en carton dans lequel est introduit un rouleau généralement en papier où les étiquettes autocollantes sont collées. Le boîtier en carton présente une fenêtre découpée qui permet la sortie de l'extrémité libre du rouleau et ainsi la prise d'une étiquette autocollante.

On connaît également un ensemble de distribution qui comporte une boîte en matière plastique avec un couvercle et dans laquelle sont rangés les uns à côté des autres une dizaine de tels distributeurs. Entre le couvercle et la boîte, une fente est prévue pour laisser passer les extrémités libres des rouleaux.

Un tel ensemble de distribution ne laisse pas à un utilisateur le libre choix du nombre de distributeurs qu'il souhaite regrouper. En effet, si le nombre de distributeurs est supérieur au nombre de distributeurs pouvant être contenus dans la boîte en matière plastique, il est alors nécessaire d'avoir un deuxième ensemble de distribution. Si le nombre de distributeurs est inférieur au nombre de distributeurs pouvant être contenus dans la boîte en matière plastique, alors les distributeurs ne sont pas correctement maintenus et ils peuvent tomber dans le fond de la boîte en matière plastique.

Les documents EP-A-447 737, JP-A-2004 010075, US-A-2005/279744 et GB-A-2 093 436 divulguent des distributeurs contenant un élément à distribuer.

Un objet de la présente invention est de proposer un distributeur prenant la forme d'un boîtier destiné à contenir un élément à distribuer, et comportant, d'une part, des moyens de solidarisation horizontale destinés à coopérer avec des moyens de solidarisation horizontale complémentaires d'un autre distributeur selon une direction horizontale de regroupement, et, d'autre part, des moyens de solidarisation verticale destinés à coopérer avec des moyens de solidarisation verticale complémentaires d'un autre distributeur de rang supérieur, et/ou des moyens de solidarisation verticale complémentaires d'un autre distributeur de rang inférieur selon une direction verticale de regroupement, ledit boîtier étant réalisé par assemblage de deux coques, chacune présentant un arbre, ledit distributeur étant caractérisé en ce que les deux arbres viennent en vis-à-vis pour supporter un rouleau.

Avantageusement, les deux coques sont identiques.

L'invention propose également un ensemble de distribution prenant la forme d'un assemblage d'une pluralité de distributeurs selon l'une des variantes précédentes, selon la direction horizontale de regroupement, et/ou selon la direction verticale de regroupement.

Avantageusement, les faces en vis-à-vis de deux distributeurs voisins sont accolées.

Avantageusement, les moyens de solidarisation horizontale sont disposés sur lesdites faces en vis-à-vis de chaque distributeur.

Avantageusement, les moyens de solidarisation horizontale comprennent au moins un plot de solidarisation horizontale et au moins un logement de solidarisation horizontale, le ou chaque plot de solidarisation horizontale dudit distributeur étant destiné à se loger dans un logement de solidarisation horizontale dudit distributeur voisin, et le ou chaque logement de solidarisation horizontale dudit distributeur étant destiné à recevoir un plot de solidarisation horizontale dudit distributeur voisin.

Avantageusement, les moyens de solidarisation verticale comportent des premiers moyens de solidarisation verticale disposés sur la face supérieure du distributeur, et des deuxièmes moyens de solidarisation verticale disposés sur la face inférieure du distributeur.

Avantageusement, les premiers moyens de solidarisation verticale comportent au moins une mortaise et les deuxièmes moyens de solidarisation verticale comportent au moins un tenon.

Avantageusement, l'ensemble de distribution comporte au moins deux dispositifs de fixation, chacun comportant, d'une part, un socle destiné à coopérer avec les moyens de solidarisation verticale de l'un des distributeurs, et, d'autre part, une aile qui s'étend à partir dudit socle parallèlement à l'une des faces du distributeur considéré.

Les caractéristiques de l'invention mentionnées ci-dessus, ainsi que d'autres, apparaîtront plus clairement à la lecture de la description suivante d'un exemple de réalisation, ladite description étant faite en relation avec les dessins joints, parmi lesquels :
la Fig. 1 est une vue de côté d'un distributeur selon l'invention,
la Fig. 2 est une vue de face du distributeur de la Fig. 1,
la Fig. 3 montre un dispositif de fixation, et
la Fig. 4 est une vue en coupe selon la ligne IV-IV de la Fig. 1.

La Fig. 1 montre un ensemble de distribution comportant une pluralité de distributeurs 100, 100a et 100b qui sont identiques. Chaque distributeur 100, 100a, 100b est ici du type distributeur d'étiquettes autocollantes et ils sont empilés les uns sur les autres. Par rapport au distributeur 100, le distributeur 100b est de rang supérieur et le distributeur 100a est de rang inférieur.

Le distributeur 100 prend la forme d'un boîtier 102 de préférence en matière plastique, à l'intérieur duquel est disposé un élément à distribuer, et en particulier un rouleau 104 sur lequel sont collées des étiquettes autocollantes.

La Fig. 2 montre le distributeur 100 en vue de face.

Pour permettre la sortie de l'extrémité libre du rouleau 104, le boîtier 102 comporte une fenêtre 204 qui est réalisée sur la tranche verticale du boîtier 102.

Pour faciliter la mise en place du rouleau 104, le boîtier 102 se présente sous la forme d'un assemblage de deux coques 202a et 202b qui sont de préférence identiques. Chaque coque 202a, 202b présente des moyens d'accouplements qui sont complémentaires avec ceux de l'autre coque 202b, 202a et qui sont prévus pour permettre un accouplement des deux coques 202a et 202b afin de former ledit boîtier 102.

La coque 202a est appelée la coque gauche et la coque 202b est appelée la coque droite.

Pour assurer le maintien et le guidage du rouleau 104 lors de son déroulement, un arbre 106 est réalisé dans le fond de chacune des coques 202a et 202b. Les deux arbres 106 ainsi formés viennent en vis-à-vis et le rouleau 104 est emmanché sur les arbres 106.

La Fig. 4 montre un mode de réalisation particulier des moyens d'accouplement 112, 404, 114 des deux coques 202a et 202b. Dans ce mode de réalisation, la coque gauche 202a présente un plot d'accouplement 112 qui s'étend en direction de la coque droite 202b, et la coque droite 202b présente un logement d'accouplement 404 délimité par une paroi cylindrique 114 et destiné à recevoir ledit plot d'accouplement 112.

Les dimensions du logement d'accouplement 404 et du plot d'accouplement 112 sont choisies de manière à assurer un blocage du plot d'accouplement 112 dans le logement d'accouplement 404 tout en autorisant de préférence un déblocage pour séparer les deux coques 202a et 202b.

Chaque coque 202a, 20b présente au moins un logement d'accouplement 404 et un plot d'accouplement 112.

Dans le mode de réalisation de l'invention présenté sur les Figs., chaque coque 202a, 202b présente deux logements d'accouplement 404 et deux plots d'accouplement 112.

Il est possible de prévoir d'autres types de moyens d'accouplement, comme par exemple des clips.

Il est également possible de prévoir des détrompeurs pour faciliter l'accouplement des deux coques 202a et 202b.

Pour permettre un regroupement d'au moins deux distributeurs 100 selon une direction de regroupement qui est parallèle à l'axe du rouleau 104 et qui est dite direction horizontale de regroupement 206, chaque distributeur 100 comporte des moyens de solidarisation horizontale 108 et 110 destinés à coopérer avec des moyens de solidarisation horizontale 110 et 108 complémentaires d'un distributeur 100 voisin selon la direction horizontale de regroupement 206.

Les moyens de solidarisation horizontale 108 et 110 sont disposés sur les faces latérales du distributeur 100, c'est-à-dire les faces du boîtier 102 qui sont perpendiculaires à la direction horizontale de regroupement 206.

Dans le mode de réalisation de l'invention présenté sur les Figs., chaque coque 202a, 202b d'un distributeur 100 comporte des premiers moyens de solidarisation horizontale 110, et des deuxièmes moyens de solidarisation horizontale 108 qui sont destinés à coopérer respectivement avec les deuxièmes moyens de solidarisation horizontale 108 et les premiers moyens de solidarisation horizontale 110 d'une coque 202b, 202a d'un distributeur 100 voisin.

Dans le mode de réalisation de l'invention présenté ici, les premiers moyens de solidarisation horizontale comportent au moins un plot de solidarisation horizontale 108 orienté vers l'extérieur du distributeur 100 et les deuxièmes moyens de solidarisation horizontale comportent au moins un logement de solidarisation horizontale 110.

Chaque logement de solidarisation horizontale 110 d'un distributeur 100 est destiné à recevoir par emboîtement un plot de solidarisation horizontale 108 d'un distributeur 100 voisin.

Dans le mode de réalisation de l'invention présenté sur les Figs., chaque coque 202a, 202b présente deux plots de solidarisation horizontale 108 et deux logements de solidarisation horizontale 110.

Ainsi, chaque plot de solidarisation horizontale 108 d'une coque gauche 202a d'un distributeur 100 vient se loger dans un logement de solidarisation horizontale 110 de la coque droite 202b du distributeur 100 voisin, et chaque logement de solidarisation horizontale 110 de la coque gauche 202a dudit distributeur 100 reçoit un plot de solidarisation horizontale 108 de la coque droite 202b dudit distributeur 100 voisin.

Ainsi, il est possible de solidariser un nombre quelconque de distributeurs 100 selon la direction horizontale de regroupement 206 à partir d'un premier distributeur 100 et ceci des deux côtés de ce premier distributeur 100.

Bien sûr, les premiers moyens de solidarisation horizontale 110 et les deuxièmes moyens de solidarisation horizontale 108 peuvent prendre d'autres formes mais ils sont prévus pour permettre une solidarisation de deux distributeurs 100 ensemble tout en permettant de préférence une désolidarisation de ces deux distributeurs 100.

Dans le mode de réalisation de l'invention tel que présenté sur les Figs., pour assurer la liaison entre les deux distributeurs 100 voisins tout en permettant leur désolidarisation, chaque plot de solidarisation horizontale 108 comporte au moins un goudron, et de préférence trois réparties angulairement à 120°, qui font saillies par rapport à la surface du cylindre dudit plot de solidarisation horizontale 108. Ainsi, il est possible de retirer un distributeur 100 de l'ensemble afin de le remplacer par un nouveau distributeur 100.

Pour éviter les problèmes de dépôt d'éléments contaminants entre deux distributeurs 100 voisins, les faces en vis-à-vis de deux distributeurs 100 voisins sont accolées. Les dimensions des moyens de solidarisation horizontale 108 et 110 sont ainsi définies pour assurer cette mise en contact des deux faces en vis-à-vis, c'est-à-dire, ici les faces latérales.

Dans le mode de réalisation de l'invention présenté ici, les plots de solidarisation horizontale 108 et les logements de solidarisation horizontale 110 sont concentriques avec les logements d'accouplement 404 et les plots d'accouplement 112. En particulier, les logements de solidarisation horizontale 110 sont réalisés par évidement des plots d'accouplement 112.

Pour accroître la flexibilité de l'ensemble de distribution selon l'invention, chaque distributeur 100 comporte des moyens de solidarisation verticale 118 et 120 destinés à coopérer avec des moyens de solidarisation verticale 120 et 118 complémentaires du distributeur 100b de rang supérieur, et/ou des moyens de solidarisation verticale 120 et 118 complémentaires du distributeur 100a de rang inférieur selon une autre direction de regroupement qui est dite direction verticale de regroupement 116 et qui est perpendiculaire à la direction horizontale de regroupement 206. La direction verticale de regroupement 116 correspond ici à une direction verticale d'empilement.

Ainsi, il est possible de regrouper au moins deux distributeurs 100, 100a, 100b identiques selon la direction verticale de regroupement 116.

Plus précisément, chaque distributeur 100 comporte des premiers moyens de solidarisation verticale 118, et des deuxièmes moyens de solidarisation verticale 120 qui sont destinés à coopérer respectivement avec les deuxièmes moyens de solidarisation verticale 120 d'un distributeur 100b de rang supérieur, et avec les premiers moyens de solidarisation verticale 118 d'un distributeur 100a de rang inférieur.

Ici, les premiers moyens de solidarisation verticale 118 sont disposés sur la face supérieure du distributeur 100, et les deuxièmes moyens de solidarisation verticale 120 sont disposés sur la face inférieure du distributeur 100. La face inférieure correspond à la tranche horizontale inférieure du boîtier 102 et la face supérieure correspond à la tranche horizontale supérieure du boîtier 102, c'est-à-dire les tranches qui sont perpendiculaires à la tranche où est réalisée la fenêtre 204.

Dans le mode de réalisation de l'invention présenté ici la liaison entre les premiers moyens de solidarisation verticale 118 et les deuxièmes moyens de solidarisation verticale 120 prend la forme d'un assemblage en queue d'aronde. Les premiers moyens de solidarisation verticale comportent au moins une mortaise 118, et les deuxièmes moyens de solidarisation verticale comportent au moins un tenon 120.

Dans le mode de réalisation de l'invention présenté sur les Figs., chaque distributeur 100 présente deux mortaises 118 et deux tenons 120.

Ainsi, chaque tenon 120 d'un distributeur 100 vient se loger dans une mortaise 118 d'un distributeur 100a de rang inférieur, et chaque mortaise 118 dudit distributeur 100 reçoit un tenon 120 d'un distributeur 100b de rang supérieur.

Ainsi, il est possible de solidariser un nombre quelconque de distributeurs 100 selon la direction verticale de regroupement 116 à partir d'un premier distributeur 100 et ceci au-dessus ou au-dessous ce premier distributeur 100.

Bien sûr, les premiers moyens de solidarisation verticale 118 et les deuxièmes moyens de solidarisation verticale 120 peuvent prendre d'autres formes.

La conception particulière des distributeurs 100 permet donc un libre regroupement de plusieurs d'entre eux selon une des deux directions de regroupement 206 et 116. Un utilisateur n'est plus limité par la contenance d'un boîtier plastique comme dans le cas de l'état de la technique.

La Fig. 3 montre un dispositif de fixation 300 qui comporte un socle 302 et une aile 304 solidaire du socle 302.

Le socle 302 se présente ici sous la forme d'un tenon et est destiné à s'insérer dans les premiers moyens de solidarisation verticale 118, c'est-à-dire ici la mortaise 118 d'un distributeur 100.

L'aile 304 s'étend vers le bas à partir du socle 302 lorsque celui-ci est mis en place dans la mortaise 118 d'un boîtier 102 et elle s'étend ainsi sensiblement parallèlement à l'une des faces du boîtier 102 considéré. Il est alors possible d'accrocher le distributeur 100 sur un rail en insérant celui-ci entre la face du boîtier 102 et l'aile 304.

Dans le cas d'un ensemble de distribution, il est possible de répartir au moins deux de ces dispositifs de fixation 300 sur des distributeurs 100 n'ayant pas de voisin de rang supérieur, c'est-à-dire ayant des mortaises 118 libres. Ainsi, il est possible d'accrocher l'ensemble de distribution sur un support par insertion de ce support entre les faces des boîtiers 202 portant un dispositif de fixation 300 et les ailes 304 de ces dispositifs de fixation 300.

Bien entendu, la présente invention n'est pas limitée aux exemples et modes de réalisation décrits et représentés, mais elle est susceptible de nombreuses variantes accessibles à l'homme de l'art.

Par exemple, il est possible de prévoir que les positions des mortaises et tenons soient inversées.

Par exemple, l'invention a été plus particulièrement décrite dans le cas de distributeurs d'étiquettes autocollantes, mais il peut s'agir d'un distributeur de ruban adhésif.

## Revendications

1. Distributeur (100) prenant la forme d'un boîtier (102) destiné à contenir un élément à distribuer, et comportant, d'une part, des moyens de solidarisation horizontale (108, 110) destinés à coopérer avec des moyens de solidarisation horizontale (110, 108) complémentaires d'un autre distributeur (100) selon une direction horizontale de regroupement (206), et, d'autre part, des moyens de solidarisation verticale (118, 120) destinés à coopérer avec des moyens de solidarisation verticale (120, 118) complémentaires d'un autre distributeur (100b) de rang supérieur, et/ou des moyens de solidarisation verticale (120, 118) complémentaires d'un autre distributeur (100a) de rang inférieur selon une direction verticale de regroupement (116), ledit boîtier (102) étant réalisé par assemblage de deux coques (202a, 202b), chacune présentant un arbre (106), ledit distributeur (100) étant **caractérisé en ce que** les deux arbres (106) viennent en vis-à-vis pour supporter un rouleau (104).

2. Distributeur (100) selon la revendication 1, **caractérisé en ce que** les deux coques (202a, 202b) sont identiques.

3. Ensemble de distribution prenant la forme d'un assemblage d'une pluralité de distributeurs (100) selon l'une des revendications 1 ou 2, selon la direction horizontale de regroupement (206), et/ou selon la direction verticale de regroupement (116).

4. Ensemble de distribution selon la revendication 3, **caractérisé en ce que** les faces en vis-à-vis de deux distributeurs (100) voisins sont accolées.

5. Ensemble de distribution selon la revendication 4, **caractérisé en ce que** les moyens de solidarisation horizontale (110, 108) sont disposés sur lesdites faces en vis-à-vis de chaque distributeur (100).

6. Ensemble de distribution selon la revendication 5, **caractérisé en ce que** les moyens de solidarisation horizontale comprennent au moins un plot de solidarisation horizontale (108) et au moins un logement de solidarisation horizontale (110), le ou chaque plot de solidarisation horizontale (108) dudit distributeur (100) étant destiné à se loger dans un logement de solidarisation horizontale (110) dudit distributeur (100) voisin, et le ou chaque logement de solidarisation horizontale (110) dudit distributeur (100) étant destiné à recevoir un plot de solidarisation horizontale (108) dudit distributeur (100) voisin.

7. Ensemble de distribution selon l'une des revendications 3 à 6, **caractérisé en ce que** les moyens de solidarisation verticale (120, 118) comportent des premiers moyens de solidarisation verticale (118) disposés sur la face supérieure du distributeur (100), et des deuxièmes moyens de solidarisation verticale (120) disposés sur la face inférieure du distributeur (100).

8. Ensemble de distribution selon la revendication 7, **caractérisé en ce que** les premiers moyens de solidarisation verticale comportent au moins une mortaise (118) et **en ce que** les deuxièmes moyens de solidarisation verticale comportent au moins un tenon (120).

9. Ensemble de distribution selon l'une des revendications 3 à 8, **caractérisé en ce qu'**il comporte au moins deux dispositifs de fixation (300), chacun comportant, d'une part, un socle (302) destiné à coopérer avec les moyens de solidarisation verticale (120, 118) de l'un des distributeurs (100), et, d'autre part, une aile (304) qui s'étend à partir dudit socle (302) parallèlement à l'une des faces du distributeur (100) considéré.

## Patentansprüche

1. Spenderanordnung (100), die die Form eines Gehäuses (102) annimmt und dazu bestimmt ist, ein zu verteilendes Element zu enthalten, und umfassend einerseits horizontale Verbindungsmittel (108, 110), die dazu bestimmt sind, mit komplementären horizontalen Verbindungsmitteln (110, 108) einer weiteren Spenderanordnung (100) in einer horizontalen Sammelrichtung (206) zusammenzuwirken, und andererseits vertikale Verbindungsmittel (118, 120), die dazu bestimmt sind, mit komplementären vertikalen Verbindungsmitteln (120, 118) einer weiteren Spenderanordnung (100b) höheren Ranges und/oder komplementären vertikalen Verbindungsmitteln (120, 118) einer weiteren Spenderanordnung (100a) niedrigeren Ranges in einer vertikalen Sammelrichtung (116) zusammenzuwirken, wobei das Gehäuse (102) durch Zusammenfügung von zwei Schalen (202a, 202b) hergestellt ist, die jeweils eine Welle (106) aufweisen, wobei die Spenderanordnung (100) **dadurch gekennzeichnet ist, dass** die beiden Wellen (106) einander gegenüberliegend angeordnet sind, um eine Walze (104) zu tragen.

2. Spenderanordnung (100) nach Anspruch 1, **dadurch gekennzeichnet, dass** die beiden Schalen (202a, 202b) identisch sind.

3. Spendereinheit, die die Form einer Zusammenfügung einer Vielzahl von Spenderanordnungen (100) nach einem der Ansprüche 1 oder 2 in der horizontalen Sammelrichtung (206) und/oder in der vertikalen Sammelrichtung (116) annimmt.

4. Spendereinheit nach Anspruch 3, **dadurch gekennzeichnet, dass** die einander gegenüberliegenden Seiten von zwei benachbarten Spenderanordnungen (100) zusammengefügt sind.

5. Spendereinheit nach Anspruch 4, **dadurch gekennzeichnet, dass** die horizontalen Verbindungsmittel (110, 108) auf den gegenüberliegenden Seiten jeder Spenderanordnung (100) vorgesehen sind.

6. Spendereinheit nach Anspruch 5, **dadurch gekennzeichnet, dass** die horizontalen Verbindungsmittel mindestens einen horizontalen Verbindungsstift (108) und mindestens eine horizontale Verbindungslagerung (110) umfassen, wobei der oder jeder horizontale Verbindungsstift (108) der Spenderanordnung (100) dazu bestimmt ist, in einer horizontalen Verbindungslagerung (110) der benachbarten Spenderanordnung (100) angeordnet zu werden, und wobei die oder jede horizontale Verbindungslagerung (110) der Spenderanordnung (100) dazu bestimmt ist, einen horizontalen Verbindungsstift (108) der benachbarten Spenderanordnung (100) aufzunehmen.

7. Spendereinheit nach einem der Ansprüche 3 bis 6, **dadurch gekennzeichnet, dass** die vertikalen Verbindungsmittel (120, 118) erste vertikale Verbindungsmittel (118), die auf der Oberseite der Spenderanordnung (100) vorgesehen sind, und zweite vertikale Verbindungsmittel (120), die auf der Unterseite der Spenderanordnung (100) vorgesehen sind, umfassen.

8. Spendereinheit nach Anspruch 7, **dadurch gekennzeichnet, dass** die ersten vertikalen Verbindungsmittel mindestens ein Zapfenloch (118) umfassen, und dass die zweiten vertikalen Verbindungsmittel mindestens einen Zapfen (120) umfassen.

9. Spendereinheit nach einem der Ansprüche 3 bis 8, **dadurch gekennzeichnet, dass** sie mindestens zwei Befestigungsvorrichtungen (300) aufweist, jeweils umfassend einerseits einen Sockel (302), der dazu bestimmt ist, mit den vertikalen Verbindungsmitteln (120, 118) einer der Spenderanordnungen (100) zusammenzuwirken, und andererseits einen Schenkel (304), der sich vom Sockel (302) parallel zu einer der Seiten der betreffenden Spenderanordnung (100) erstreckt.

## Claims

1. A distributor (100) taking the form of a casing (102) intended to contain an element to be distributed and comprising, on the one hand, means of rigid horizontal connection (108, 110) intended to interact with complementary means of rigid horizontal connection (110, 108) of another distributor (100) in a horizontal direction of amalgamation (206) and, on the other hand, means of rigid vertical connection (118, 120) intended to interact with complementary means of rigid vertical connection (120, 118) of another, higher distributor (100b) and/or complementary means of rigid vertical connection (120, 118) of another, lower distributor (100a) in a vertical direction of amalgamation (116), said casing (102) being produced by assembling two shells (202a, 202b), each having a shaft (106), said distributor (100) being **characterised in that** the two shafts (106) are brought opposite one another in order to support a roller (104).

2. The distributor (100) according to claim 1, **characterised in that** the two shells (202a, 202b) are identical.

3. A distribution set taking the form of an assembly of a plurality of distributors (100) according to one of claims 1 or 2 in the horizontal direction of amalgamation (206), and/or in the vertical direction of amalgamation (116).

4. The distribution set according to claim 3, **characterised in that** the opposite faces of two adjacent distributors (100) are bracketed together.

5. The distribution set according to claim 4, **characterised in that** the means of rigid horizontal connection (110, 108) are positioned on said opposite faces of each distributor (100).

6. The distribution set according to claim 5, **characterised in that** the means of rigid horizontal connection comprise at least one rigid horizontal connection stud (108) and at least one rigid horizontal connection recess (110), the or each rigid horizontal connection stud (108) of said distributor (100) being intended to be housed in a rigid horizontal connection recess (110) of said adjacent distributor (100) and the or each rigid horizontal connection recess (110) of said distributor (100) being intended to accept a rigid horizontal connection stud (108) of said adjacent distributor (100).

7. The distribution set according to one of claims 3 to 6, **characterised in that** the means of rigid vertical connection (120, 118) comprise first means of rigid vertical connection (118) positioned on the upper face of the distributor (100) and second means of rigid vertical connection (120) positioned on the lower face of the distributor (100).

8. The distribution set according to claim 7, **characterised in that** the first means of rigid vertical connection comprise at least one mortise (118) and **in that** the second means of rigid vertical connection comprise at least one tenon (120).

9. The distribution set according to one of claims 3 to 8, **characterised in that** it comprises at least two fixing devices (300), each comprising, on the one hand, a mounting plate (302) intended to interact with the means of rigid vertical connection (120, 118) of one of the distributors (100) and, on the other hand, a flange (304) extending from said mounting plate (302) parallel to one of the faces of the distributor (100) in question.
